# EUROPÄISCHE PATENTSCHRIFT

(11) **EP 0 719 601 B1**
(45) Veröffentlichungstag und Bekanntmachung des Hinweises auf die Patenterteilung: **27.01.1999**
(21) Anmeldenummer: 95250300.1
(22) Anmeldetag: 07.12.1995
(51) Int. Cl.: B21B 31/10

(54) **Universalwalzgerüst zum Umformen von Rohren**
Universal rolling stand for forming tubes
Cage de laminoir universel pour le formage de tubes

(30) Priorität: 23.12.1994 DE 4447397
(43) Veröffentlichungstag der Anmeldung: 03.07.1996
(73) Patentinhaber: MANNESMANN Aktiengesellschaft, 40213 Düsseldorf (DE)
(72) Erfinder: Rehag, Klaus, D-41238 Mönchengladbach (DE); Heiman, Bernhard, Dr. Dipl.-Ing., D-47447 Moers (DE)
(74) Vertreter: Meissner, Peter E., Dipl.-Ing.

(56) Entgegenhaltungen:
- EP-A- 0 556 631
- EP-A- 0 557 874
- EP-A- 0 582 562
- DE-A- 2 701 571
- DE-A- 2 845 052
- FR-A- 2 534 496

## Beschreibung

Die Erfindung betrifft ein Universalgerüst zum kontinuierlichen Umformen von Rohren zu Rund- oder Profilrohren in Rohrschweißanlagen mit Hilfe von sich paarweise gegenüberliegend in einer gemeinsamen zur Rohrlängsachse senkrechten Ebene verstellbar angeordneten Walzen, deren entsprechend ausgebildete Kaliber das Rohr umschließen.
Aus der DE-A-2 701 571 ist ein Universalwalzgerüst bekannt, bei dem die Einbaustücke aus dem Ständer des Gerüstes ausbau und wahlweise gegen Universaleinbauten zur Herstellung von Rundroheren bzw. zur Herstellung von Profilrohren austauschbar sind.
Die Erfindung betrifft aber nicht ein derartiges Universalwalzgerüst, sondern ein Walzgerüst wie es im Konturformteil von Schweißanlagen eingesetzt wird.

Hierbei werden eine Mehrzahl in Reihe hintereinander angeordneter Gerüste mit jeweils vier in einer Ebene angeordneten Walzen eingesetzt, die, entsprechend ihrer Walzenkalibrierung, dem Rohr eine runde oder profilierte (rechteckige oder quadratische) Querschnittsform geben. Die Universalgerüste zum Formen runder Rohre werden demgemäß mit rund kalibrierten Walzen ausgestattet, die jeweils exakt auf das gewünschte Rohrprofil abgestellt sind. Das bedeutet, daß für jedes andere zu formende Rohrprofil neue Walzen in das Gerüst eingesetzt werden müssten, was erhebliche Umbaumaßnahmen erfordert.

Zum Herstellen von Profilrohren, beispielsweise Vierkantrohren, sind Universalgerüste bekannt, deren Walzen zur Anpassung der Rohrquerschnittsform radial und axial auf Schlitten verschiebbar angeordnet waren, so daß durch verschachteltes Einstellen der Walzen verschiedene Querschnittsformen erzielbar sind. Diese vorbekannten Universaleinbauten sind jedoch ausschießlich für die Herstellung von Profilen geeignet. Der konstruktive Verstellaufwand der bekannten Universaleinbauten ist erheblich.

Es ist auch schon vorgeschlagen worden (EP 0582562) eine Anpassung an unterschiedliche Rohrgrößen und Rohrformen dadurch vorzunehmen, daß die radial gegenüber dem Rohr verstellbaren Walzen jeweils um eine zur Rohrachse parallele Schwenkachse schwenkverstellbar gelagert werden. Durch diese aufwendige Maßnahme kann aber nur eine sehr eingeschränkte Anpassung an die Rohrendform erreicht werden; das Einformen von kreisrunden Rohren ist mit einer derartigen Anordnung nicht möglich.

Ausgehend von dem beschriebenen Stand der Technik und den geschilderten Problemen und Nachteilen ist es die Aufgabe der vorliegenden Erfindung, ein Universalgerüst der gattungsgemäßen Art so auszubilden, daß mit geringem konstruktiven Aufwand und hoher Zuverlässigkeit sowohl Rundrohre wie auch Profilrohre mit großer Formgenauigkeit wirtschaftlich hergestellt werden können.

Gelöst wird diese Aufgabe erfindungsgemäß mit den Merkmalen im Patentanspruch 1.

Die vorliegende Erfindung ermöglicht es erstmals, im Konturformteil einer Rohrschweißanlage in ein und demselben Gerüst wahlweise Universaleinbauten zum Herstellen von Rundrohren sowie solche zum Herstellen von Profilrohren einzusetzen, so daß der aufwendige Umbau der Gerüste für unterschiedliche Rohrquerschnittsformen wesentlich verringert wird. Durch Austausch der kompletten Universaleinbauten verringern sich die Stillstandszeiten der Rohrschweißanlage so wesentlich, daß eine merklich höhere Ausbringung erzielt wird.

In einer besonders günstigen Weiterbildung der vorliegenden Erfindung wird vorgeschlagen, daß die die Walzen aufnehmenden Einbaustücke jedes Universaleinbaus zum Herstellen von Profilrohren kastenförmig ausgebildet sind und jedes Einbaustück parallel und quer zur Achse der in ihm aufgenommenen Walze an den benachbarten Einbaustücken des gleichen Universaleinbaus verschiebbar geführt ist.

Ausgehend von einem bekannten Universalgerüst, wie es als CTA-Kalibrierelement der Firma Voest-Alpine beschrieben wird, wird ein Universaleinbau derart vereinfacht und optimiert, daß nicht nur die Austauschbarkeit gegen einen Einbausatz zur Herstellung von Rundrohren leicht und schnell möglich ist, sondern auch die Verstellung des Universaleinbaus bei der Herstellung von Profilrohren auf unterschiedliche Querschnittsformen einfach und genau mit gerinstem Bauaufwand möglich wird. Die Führungen zur Verstellung der Einbaustücke und damit der Walzen des Universaleinbaus zum Herstellen von Profilrohren sind nicht mehr in den Gerüsten vorgesehen, sondern an den die Walzen aufnehmenden Einbaustücken selbst. Durch die Anordnung der Führungen wird eine exakte Verstellung der Walzen durch am Gerüst abgestützte Anstellelemente möglich, die beim Ausbau des Universaleinbaus am Gerüst verbleiben und somit den Ausbau vereinfachen. Der Universaleinbausatz ist kompakt und übersichtlich konstruiert.

Wenn in einer weiteren Ausgestaltung der Erfindung vorgeschlagen ist, daß die Führungen zum Verschieben der Einbaustücke an den Seitenwangen der Einbaustücke vorgesehen und als Gleitleisten und diese aufnehmende Gleitnuten ausgebildet sind, wobei die Führungen für die benachbarten Einbaustücke eines Universaleinbaus senkrecht zueinander verlaufen, so wird eine formstabile und exakt führbare Verstellmechanik geschaffen, die neben kurzen Verstellzeiten und dem bereits mehrfach erwähnten günstigen Aus- und Einbau des Universaleinbausatzes, auch exakte Formhaltigkeit der hergestellten Rohre garantiert.

Zum Auswechseln der Universaleinbauten werden diese seitlich aus dem Universalgerüst ausgefahren, wozu die ausbauseitige Horizontalanstellung an einer Gleitführung quer aus dem Bereich des Gerüstständerfensters entfernbar ist. Lediglich an der Ausbauseite des Gerüstes wird also die vorgesehene Anstellung entfernt, wobei die Gleitführung am Gerüst vorgesehen ist und somit die Horizontalanstellung-zwar seitlich verschoben- doch am Gerüst bleibt.

Ein Ausführungsbeispiel der Erfindung ist der Zeichnung dargestellt und wird nachfolgend beschrieben. Es zeigt:
- Figur 1: Ein Universalgerüst nach der Erfindung zum Herstellen von Rundrohren in Ausbaustellung bzw. ausgebauter Stellung.
- Figur 2: Das Gerüst nach Figur 1 in Arbeitsstellung.
- Figur 3: Ein erfindungsgemäßes Universalgerüst zum Herstellen von Profilrohren in Ausbaustellung bzw. ausgebauter Stellung.
- Figur 4: Den aus den Universalgerüst ausgebauten Universaleinbau in perspektivischer Darstellung.
- Figur 5: Den Universaleinbau nach Figur 5 mit vereinzelten Einbaustücken.
- Figuren 6u.7: Zwei erfindungsgemäße Universalgerüste zum Herstellen von Profilrohren unterschiedlicher Querschnitte

In Figur 1 ist mit 1 der Ständer des Universalgerüstes bezeichnet, der sowohl zum kontinuierlichen Umformen von Rundrohren wie auch Profilrohren geeignet ist. Im Ständer 1 ist der insgesamt mit 2 bezeichnete Universaleinbau erkennbar, der aus der oberen Horizontalwalze 3, der unteren Horizontalwalze 4 und den beiden Vertikalwalzen 5 und 6 besteht. Die Walzen 3 bis 6 sind in Einbaustücken gelagert, wobei das obere Einbaustück mit 7, das untere Einbaustück mit 8 und die Einbaustücke der Vertikalwalzen mit 9 und 10 bezeichnet sind.

Zur Anstellung der oberen und unteren Horizontalwalzen 3 und 4 sind die obere Anstellung 11 und die untere Anstellung 12 vorgesehen, die in konventioneller Weise die Einstellung zur Walzlinie und/oder die Anstellung der Walzen zueinander bewerkstelligen. Zur Einstellung der Vertikalwalzen 5 und 6 ist die bei 13 erkennbare hydraulische Anstellung für die Walze 6 vorgesehen sowie die hydraulische Anstellung 14 für die Walze 5, die in Figur 1 an der am Ständer 1 befestigten Gleitführung 15i nach oben verfahren ist, damit der komplette Universaleinbau mit den Einbaustücken 7, 8, 9 und 10 und den Walzen 3, 4, 5 und 6 aus dem Gerüstfenster heraus in die gestrichelt dargestellte Lage neben dem Ständer 1 verfahren werden kann. In Arbeitsstellung ist die hydraulische Anstellung 14 nach unten verfahren und wirkt, wie die Anstellung 14 auf das Einbaustück 9 der Vertikalwalze 5.

Aus Figur 1 ist auch ersichtlich, daß zum Ausbau des Universaleinbaus die Einbaustücke aufeinander gefahren werden, d.h. die Einbaustücke 9 und 10 der Vertikalwalzen werden auf dem Einbaustück 8 der unteren Horizontalwalze abgesetzt und das Einbaustück 7 der oberen Horizontalwalze 3 wird auf den Einbaustücken 9 und 10 der Vertikalwalzen abgesetzt.

In Arbeitsstellung, die in Figur 2 dargestellt ist, sind die Einbaustücke 7, 8, 9 und 10 so zur Walzachse zentriert eingestellt, daß die Kaliber der Walzen 3 bis 6 das Rohr 16 allseitig umschließen und kalibrieren. Gleiche Teile sind die Figur 2 gleich bezeichnet.

In Figur 3 ist in dem gleichen Ständer 1 des Universalgerüstes ein Universaleinbau zum Herstellen von Profilrohren eingesetzt. Zur Vereinfachung sind auch hier gleiche Teile gleich bezeichnet. Mit den Anstellungen 11, 12, 13 und 14 werden die jetzt für die zylindrischen Walzen 3 bis 5 entsprechend ausgebildeten Einbaustücke 7, 8, 9 und 10 auf das gewünschte Kaliber eingestellt, wie später noch beschrieben wird. Auch bei diesem Universaleinbau werden zum Ausbau die Einbaustücke aufeinandergefahren, wie dies zur Figur 1 beschrieben wurde. Bei aus dem Bereich des Ständers 1 verschobener hydraulischer Anstellung 14 kann der Universaleinbau komplett in die gestrichelt dargestellte Stellung ausgefahren werden.

Wie in Figur 4 perspektivisch dargestellt, besteht ein Universaleinbau zum Herstellen von Profilrohren aus vier kastenförmig ausgebildeten, die Walzen 3 bis 6 aufnehmenden Einbaustücken, die im Einbauzustand ineinander verschachtelt sind.

Das die obere Horizontalwalze 3 aufnehmende Einbaustück ist mit 17 bezeichnet, das die untere Horizontalwalze aufnehmende Einbaustück mit 18. Die die Vertikalwalzen lagernden Einbaustücke sind für die Walze 5 mit 19 und die für die Walze 6 mit 20 bezeichnet.

In Figur 5 sind zum besseren Verständnis die kastenförmigen Einbaustücke mit den Walzen - wie in einer Explosionszeichnung - auseinandergebaut dargestellt, wodurch erkennbar ist, daß jedes Einbaustück an den inneren bzw. äußeren Flanken mit Führungen für die jeweils benachbarten Einbaustücke versehen sind. So ist erkennbar das Einbaustück 19 an beiden gegenüberliegenden Flanken mit Führungsleisten 20 und 21 versehen, wobei die Führungsleiste 21 im zusammengebauten Zustand mit einer entsprechend ausgebildeten Nut 23 an der inneren Flanke des Einbaustückes 18 korrespondiert und die Leiste 20 in die entsprechend ausgebildeten Nuten 24 am Einbaustück 17 für die obere Horizontalwalze 3 paßt. Die Nuten 25 korrespondieren mit den Leisten 26 am Einbaustück 20, die Leisten 27 am Einbaustück 20 passen in die Nuten 28 am Einbaustück 17.

Durch die derartig ausgebildete Führung der Einbaustücke 17, 18, 19, 20 am jeweils benachbarten Einbaustück wird eine stabile und kompakte Führung der Einbaustücke zueinander erreicht und gleichzeitig sichergestellt, daß eine genaue axiale und gleichzeitig parallele Verschiebung der Walzen 3 bis 6 zueinander zur Einstellung der gewünschten Querschnittsformen ermöglicht wird. In Figuren 6 und 7 sind zwei unterschiedliche Verschiebestellungen der Walzen 3 bis 6 dargestellt. Erkennbar haben die Rohre 16 durch die Axialverschiebung der Walzen 3 bis 6 unterschiedliche Querschnittsflächen erhalten.

Der Vorteil der vorliegenden Erfindung ist einerseits in der Austauschbarkeit der Universaleinbauten für Rundrohre und Profilrohre und andererseits in der günstigen Verschiebelagerung der Einbaustücke des Universaleinbaus zum Herstellen von Profilrohren zu sehen, so daß bei einfachster konstruktiver Ausgestaltung und damit wirtschaftlicher Herstellbarkeit beste Ergebnisse an den damit hergestellten Rohren zu erwarten sind.

## Patentansprüche

1. Universalgerüst zum kontinuierlichen Konturformen von Rohren zu Rund- oder Profilrohren in Rohrschweißanlagen mit Hilfe von sich paarweise gegenüberliegend in einer gemeinsamen zur Rohrlängsachse senkrechten Ebene verstellbar angeordneten Walzen (3,4,5,8), deren entsprechend ausgebildete Kaliber das Rohr (16) umschließen,
dadurch gekennzeichnet,
daß die kompletten Universaleinbauten (2), bestehend aus der oberen und unteren Horizontalwalze (3,4) und den beiden Vertikalwalzen (5,8) nebst deren Einbaustücken (7 bis 10) aus dem Ständer (1) des Universalgerüstes ausbaubar und wahlweise gegen Universaleinbauten (2) zur Herstellung von Rundrohren bzw. zur Herstellung von Profilrohren austauschbar sind und die die Walzen aufnehmenden Einbaustücke (7 bis 10) jedes Universaleinbaus (2) zum Herstellen von Profilrohren kastenförmig ausgebildet sind, wobei jedes Einbaustück (7 bis 10) parallel und quer zur Achse der in ihm aufgenommenen Walze (3 bis 6) an den benachbarten Einbaustücken (7 oder 8 oder 9 oder 10) des gleichen Universaleinbaus (2) verschiebbar geführt ist.

2. Universalgerüst nach Anspruch 1,
dadurch gekennzeichnet,
daß die Führungen (20,21,23,24,25,26,27,28) zum Verschieben der Einbaustücke (7 bis 10) an den Seitenwangen der Einbaustücke vorgesehen und als Gleitleisten und diese aufnehmende Gleitnuten ausgebildet sind, wobei die Führungen für die benachbarten Einbaustücke (7 bis 10) eines Universaleinbaus (2) senkrecht zueinander verlaufen.

3. Universalgerüst nach Anspruch 1 und 2,
dadurch gekennzeichnet;
daß die Universaleinbauten (2) seitlich aus den Ständern (1) der Universalgerüste ausfahrbar sind, wozu die ausbauseitige Horizontalanstellung (14) an einer Gleitführung (15) quer aus dem Bereich des Gerüstständerfensters entfernbar ist.

## Claims

1. A universal stand for the continuous profile-forming of tubes to form round or section tubes in tube welding installations with the aid of rollers (3, 4, 5, 8) arranged adjustably opposite one another in pairs in a common plane at right-angles to the longitudinal axis of the tube, the correspondingly shaped grooves of which surround the tube (16),
characterised in that
the complete universal fittings (2), consisting of the upper and lower horizontal rollers (3, 4) and the two vertical rollers (5, 8) plus their chocks (7 to 10) can be dismantled from the housing (1) of the universal stand and can be replaced selectively with universal fittings (2) for the production of round tubes or for the production of section tubes and the chocks (7 to 10) of each universal fitting (2) which receive the rollers are box-shaped for the production of section tubes, each chock (7 to 10) being displaceably guided parallel and transversely to the axis of the roller (3 to 6) held therein on the adjacent chocks (7 or 8 or 9 or 10) of the same universal fitting (2).

2. A universal stand according to Claim 1,
characterised in that the guides (20, 21, 23, 24, 25, 26, 27, 28) for displacing the chocks (7 to 10) are provided on the side cheeks of the chocks and are in the form of sliding bars and sliding grooves which receive them, the guides for the adjacent chocks (7 to 10) of a universal fitting (2) extending at right-angles to one another.

3. A universal stand according to Claims 1 and 2,
characterised in that the universal fittings (2) can be moved laterally out of the housings (1) of the universal stands, for which purpose the horizontal screw-down mechanism (14) on the dismantling side can be removed transversely out of the region of the housing window on a slideway (15).

## Revendications

1. Cage universelle pour conformer, de façon continue, le contour de tubes en tubes ronds ou profilés dans des installations de soudage de tubes à l'aide de cylindres (3,4,5,8) agencés de façon réglable et opposée par paire dans un plan commun perpendiculaire à l'axe longitudinal des tubes, dont les calibres réalisés de façon correspondante entourent le tube (16),
caractérisée en ce que les pièces universelles complètes (2), constituées des cylindres horizontaux supérieur et inférieur (3,4) et des deux cylindres verticaux (5,8), outre leurs empoises (7 à 10), peuvent être démontées du support (1) de la cage universelle et échangées, au choix, contre des pièces universelles (2) pour fabriquer des tubes ronds ou pour fabriquer des tubes profilés, et les empoises (7 à 10), recevant les cylindres, de chaque pièce universelle (2) sont réalisées en forme de caisson, pour fabriquer des tubes profilés, chaque empoise (7 à 10) étant guidée de façon déplacable parallèlement et transversalement à l'axe du cylindre (3 à 6) reçu dans celle-ci sur les empoises voisines (7 ou 8 ou 9 ou 10) de la même pièce universelle.

2. Cage universelle selon la revendication 1,
caractérisée en ce que les guides (20,21,23,24,25,26,27,28) pour déplacer les empoises (7 à 10) sont prévus sur les parois latérales des empoises et sont réalisés comme barrettes de glissement et rainures de glissement recevant celles-ci, les guides pour les empoises voisines (7 à 10) d'une pièce universelle (2) s'étendant perpendiculairement les uns par rapport aux autres.

3. Cage universelle selon les revendications 1 et 2,
caractérisé en ce que les pièces universelles (2) peuvent être retirées latéralement des supports (1) des cages universelles, le dispositif horizontal de réglage (14), du côté du démontage, pouvant être éloigné sur un guide de glissement (15) transversalement hors de la zone de la fenêtre du support de cage.
